# EUROPÄISCHE PATENTSCHRIFT

(11) **EP 1 577 071 B1**
(45) Veröffentlichungstag und Bekanntmachung des Hinweises auf die Patenterteilung: **20.02.2008**
(21) Anmeldenummer: 04015082.3
(22) Anmeldetag: 26.06.2004
(51) Int. Cl.: B27L 1/04

(54) **Holzentrindungsanlage**
Wood debarking plant
Machine d'écorçage de bois

(30) Priorität: 19.03.2004 EP 04006623
(43) Veröffentlichungstag der Anmeldung: 21.09.2005
(73) Patentinhaber: Wiedemann, Josef, 95369 Untersteinach (DE)
(72) Erfinder: Wiedemann, Josef, 95369 Untersteinach (DE)

(56) Entgegenhaltungen:
- DE-A1- 2 027 399
- DE-A1- 3 923 196
- DE-B- 1 204 805

## Beschreibung

Die Erfindung betrifft eine Holzentrindungsanlage mit den im Oberbegriff des Anspruchs 1 angegebenen Merkmalen.

Aus der DE-PS 1 204 805 ist eine gattungsgemäße Holzentrindungsanlage bekannt. Diese weist eine speziell ausgeführte Zuführungsvorrichtung (Einzugsteil) für den zu schälenden Baustamm in dem Schälring (Rotor) auf. Zum Tragen und Fortbewegen des Stammes in Längsrichtung sind Halteketten und Niederhaltevorrichtungen aus Köpfen, die senkrecht zur Fortbewegungsrichtung des Stammes auf gegenüberliegenden Seiten des Stammumfanges angebracht sind, vorgesehen. Zum Halten und Fortbewegen sind Abstandshalter vorgesehen, die mit Ketten, vorzugsweise Gallsche Ketten, versehen sind, die mit den Niederhalteköpfen zusammenwirken, die eine Vielzahl axial voneinander getrennten, drehbaren, runden, den Stamm umfassenden Rippenscheiben aufweisen, die senkrecht zur Fortbewegungsrichtung des Baumes gelagert sind. Die Einzugsvorrichtung ist außerordentlich lang, da eine axiale Zuführung des Baumstammes vorgesehen ist.

Aus der DE 39 23 196 C2 ist eine Entrindungsmaschine für Baumstämme mit einem, ein umlaufendes Schälmesser aufweisenden Lochrotor bekannt. Der Lochrotor ist vertikal beweglich gelagert und in der Höhe dem sich verändernde Durchmesser der durch ihn hindurchlaufenden Baumstämme anpassbar. Des Weiteren sind in Richtung der Rotationsachse des Lochrotors jeweils vordere und hintere Rollensätze für die Auflagerung und den Vortrieb der Baumstämme durch die Entrindungsmaschine vorgesehen, von denen mindestens ein Teil in der Höhe verstellbar ausgebildet ist.

Weiterhin ist aus der DE 2 027 399 A1 eine Maschine zum Entrinden, Entasten oder Weißschälen von Rundhölzern bekannt, die eine Einzugs- und eine Auszugseinrichtung mit jeweils oben- und untenseitigen Walzen für den Baumstamm aufweist. Die Rollenpaare sind miteinander über ein von einem Hydraulikzylinder gesteuertes Gestänge miteinander verbunden, um eine Öffnungsweite herstellen zu können, die dem Stammdurchmesser angepasst ist, und um den Anlagedruck für den Vorschub des Baumstammes zu gewährleisten. Auch bei dieser Einzugseinrichtung ist ein axialer Einzug des Baumstammes vorgesehen.

Bei der marktüblichen Bauweise der Entrindungsanlagen können die Baumstämme mittels vorgeschalteter Fördergeräte nur frontal in die Entrindungsmaschine eingeführt werden. Auf diese Weise kann es vor allem bei Bäumen mit starken Wurzelanläufen zu Problemen beim Zentrieren und Einbringen in die Maschine kommen und durch die Zubringer zu einem erhöhten Platzbedarf. Gleichzeitig ist der Rotor im Wartungs- und Reparaturfall schwer zugänglich. Die herkömmlichen unmittelbar nach der Entrindungsmaschine angeordneten Stammholzauszüge müssen, nachdem sie einen Baumstamm abgeworfen haben, wieder in ihre Ausgangsposition zurückgefahren werden. Sie benötigen eine aufwendige Stahlkonstruktion als Unterbau und sind nicht freitragend. Außerdem haben sie einen hohen Energiebedarf.

Aufgabe der Erfindung ist es, eine Holzentrindungsanlage zu konzipieren, die die genannten Nachteile nicht mehr aufweist und eine kostengünstige Herstellung und einen wirtschaftlichen Betrieb ermöglicht.

Gelöst wird die Aufgabe durch die erfindungsgemäße Ausgestaltung der Anlage gemäß der im Anspruch 1 angegebenen Lehre.

Vorteilhafte Weiterbildungen der Erfindung sind in den Unteransprüchen detailliert angegeben.

Eine bevorzugte Entrindungsanlage nach der Erfindung zeichnet sich durch folgende baulichen Anordnungen aus:
Freie Zugänglichkeit, dadurch, dass der Rotor am Ende des Einzugsteils der Maschine angebracht ist, statische Mittenzentrierung unmittelbar vor dem Rotor, die gleichzeitig die Rahmenteile der Maschine bildet, eine vollkommen freitragende Bauweise der ganzen Antriebselemente und der Aufhängung der einzelnen Walzenarme,
Zweiteilung der Maschine in einen Einzugs- und Auszugsteil,
eine einheitliche über beide Maschinenteile verlaufende Antriebswand,
Antrieb des Rotors über eine Rollenkette, Antrieb des Vorschubs ausschließlich über Kettenradübersetzungen, direktes Anbringen des Endkettenrads auf den Ein- und Auszugswalzen,
einen mit sehr geringem Kraftaufwand zu betreibenden Stammholzauszug mit sternförmig symmetrisch um eine mittig gelagerte Achse angebrachten Wannen, welche Anordnung unmittelbar nach der Entrindungsmaschine angeordnet ist und die entrindeten Baumstämme aufnimmt und abwirft,
Antreiben des Stammholzauszugs durch ein im Durchmesser groß dimensioniertes unmittelbar auf die Achsmitte des Abwurfsystems gesetztes Kettenzahnrad.

Eine erfindungsgemäße Entrindungsanlage weist verschiedene Vorteile auf:

Durch das seitliche Einbringen der Baumstämme wird eine Zentrierung unmittelbar vor dem Rotor erreicht. Die Mittenzentrierung ist bevorzugt in die Maschine eingearbeitet und bildet gleichzeitig die Rahmenteile. Durch diese statische Zentrierung, die sich beim Zusammunenklappen der Einzugswalzen dynamisch fortsetzt, können Baumstämme mit Wurzelanläufen ohne Probleme zentriert werden. Es werden Zubringer eingespart.

Durch ein ausgefeiltes, aus praktischer Erfahrung gewonnenes Zusammenspiel physikalischer Gesetzmäßigkeiten wird ein Optimum in folgenden Bereichen erzielt:
in der Arbeitseffizienz
im Kräftefluss
in der Energieeinsparung
in der Wartung, Reparier- und Bedienbarkeit der Maschine im geringen Platzbedarf
im Preis-Leistungsverhältnis

Durch die Bauart ist es möglich, den Baumstamm auf optimale Weise auszentriert in den Rotor einzuführen. Bei den marktüblichen Entrindungsmaschinen gestaltet sich die Übergabe des Baumstammes aus den dort notwendigerweise vorgeschalteten Zentrierförderern in den Einlass der Entrindungsmaschine sehr problematisch und führt oft zu Komplikationen. Dies ist beim Erfindungsgegenstand nicht der Fall.

Bei dem erfindungsgemäßen seitlichen Einwurf braucht der Wurzelanlauf des Baumstammes die Einzugswalzen nicht mehr zu passieren, weil er sich bereits beim Einwerfen direkt vor dem Rotor und hinter den Einzugswalzen der Entrindungsmaschine befindet. Dadurch ist es möglich, dass die großdimensionierten Einzugswalzen den kompletten Einzug des Baumstammes in den Rotor übernehmen, ohne dass ein vorgeschalteter Einzugsförderer, wie er bei den marktüblichen Anlagen notwendig ist, vorgesehen sein muss.

Die Zweiteilung der Maschine ermöglicht eine bedienerfreundliche Wartung und Reparatur, da der Rotor am Ende des Einzugsteils platziert ist. Die einheitliche Antriebswand ermöglicht einen Kraftfluß in gleicher Linie mit geringem Aufwand über große Distanzen und eine Platzeinsparung bei stationären sowie bei fahrbaren Anlagen. Auf der Antriebs- oder Rahmenwand basieren die freitragende Bauweise sowie die großflächige Anordnung von Zahnrädern zur unkomplizierten Kraftübersetzung.
Die Beschaffung von Ersatzteilen ist kostengünstig. Reparaturarbeiten können größtenteils von betriebseigenen Fachkräften ausgeführt werden.

Der Auszugsteil kann aus einer mittig gelagerten Welle mit sternförmig symmetrisch um diese herum angeordneten V-förmig ausgebildeten Wannen bestehen. Bei der dargestellten Ausführungsform des Auszugs ist die Welle mit vier Wannen bestückt. Ihre Anzahl kann nach oben oder unten variieren. Der erfindungsgemäße als Sterndrehwanne ausgebildete Stammholzauszug hat einen sehr geringen Energiebedarf beim Arbeitseinsatz. Dieser kann gegenüber herkömmlichen Anlagen auf jeden Fall um 50 % gesenkt werden. Eine aufwendige Stahlkonstruktion für den unterrahmen entfällt.

Der entrindete Raumstamm kann über die sternförmig symmetrische Anordnung der Transport- bzw. Abwurfwannen kontinuierlich um die eigene Achse in beiden Drehrichtungen gedreht werden. Die erfindungsgemäße Sterndrehwanne kommt auch mit einer einfachen Steuertechnik aus. Sie muss nach dem Abwurf eines Baumstammes nicht mehr in ihre ursprüngliche Position zurückgefahren werden, wie es bei den herkömmlichen Einfachwannen der Fall ist. Die nachfolgende Wanne ist, bedingt durch den Rundlauf, nach einer Drehung um 90° immer die passende Aullangwanne für den nächsten Baumstamm.

Der Stammholzauszug kann auf Grund seiner Bauart mit einem vom Durchmesser her groß dimensionierten Zahnrad ausgestattet werden, das stirn- oder endseitig an der Antriebswelle angebracht und auf die Achsmitte gesetzt ist. Bei marklüblichen Stammholzauszügen ist dies nicht möglich. Durch die sehr günstige Kraftübersetzung vom kleinen antreibenden Kettenzahnrad am Antriebsmotor auf anzutreibende Keltenzahnrad an der drehbaren Wannenanordnung wird in einem Übersetzungsgang ein größtmögliche Übersetzungsverhältnis erzielt. Durch dieses Kettenzahnrad wird der Baumstamm aus der Achsmitte gebracht und kann, da nicht auf Anschlag gefahren wird, in einer seinem Eigengewicht entsprechenden Geschwindigkeit ohne den zusätzlichen Einsatz von Hydraulikzylindern aus seiner Wanne fallen. Das Bereitstellen von Drehmomenten für schwere Baumstämme, wie es bei den herkömmlichen Einfachwannen der Fall ist, entfällt. Die Drehmomente für die Halle- und Abwurfposition der Baumstämme werden so gering wie möglich gehalten und dadurch Energie- und Kosteneinsparungen erzielt. Beim Stammholzauszug kann durch die über eine große Distanz freitragende Bauweise eine aufwendige Stahlkonstruktion für den Unterrahmen eingespart werden. Die Sterndrehwanne wird nur stirn- und endseitig gelagert. Durch die Bauart wird es ermöglicht, ein im Durchmesser sehr großes Kettenzahnrad unmittelbar auf die Achsmitte des Abwurfsystems zu setzen mit den Vorteilen einer Senkung der Drehmomente und des Aufwands für die Antriebselemente (keinc Hydraulikzylinder mehr notwendig)und schnellerer Stammfolge und schonenderen Abwurf. Nur mit diesem Zahnradantrieb ist es möglich, dass das erfindungsgemäße Abwurtsystem sich in beiden Drehrichtungen um die eigene Achse drehen lässt.

Durch die platzsparende Bauweise ergibt sich auch eine Lagermöglichkeit für die abgeworfenen Baumstämme Der als Sterndrehwanne ausgebildete Stammholzauszuq kann freitragend über eine große Distanz mit geringem Aufwand gebaut werden,Aus dem Rundlauf des Auszugs resultiert eine Vereinfachung der Steuerungstechnik. Ein Zurückfahren in die Ausgangsposition ist nicht mehr nötig. Es können höhere Eintrindungsgeuchwindigkeiten gefahren und auf diese Weise eine schnelle Stammfolge in der erfindungsgemäßen Entrindungsmaschine bewältigt werden. Die kompakte Bauweise ermöglicht einen schnellen und einfachen Auf- und Abbau.

Die Eintrindungsmaschine ist praktisch in zwei Hälften aufgeteilt. Im Einzugsteil befinden sich die Einzugswalzen und die statische Vor- bzw. Mittenzentrierung für den Baumstamm. Der Rotor ist bedienertreundlich am Ende des Einzugsteils angebracht, wodurch eine freitragende und damit frei zugängliche Bauweise gegeben ist. Im Auszugsteil befinden sich die Auszugswalzen und ein eigener Raum für eine geeichte Rundholzvermessungsanlage.

Im Folgenden wird die Erfindung anhand eines Beispiels und mit Bezug auf die beiliegenden Zeichnungen näher erläutert.

Abb. 1 zeigt die Holzentrindungsanlage in perspektivischer Ansicht;
Abb. 2 zeigt eine Einzugswalze;
Abb. 3 zeigt die Rahmenwand mit Antrieb der Einzugswalzen;
Abb. 4 zeigt einen als Sterndrehwanne ausgebildeten Auszugsteil;
Abb. 5 zeigt die Seiten- und Längsansicht der Sterndrehwanne gemäß Abb. 4.

Abbildung 1 zeigt in perspektivischer Ansicht eine bevorzugte erfindungsgemäße Anordnung und deren Bauteile. Die Entrindungsmaschine ist in einen Einzugsteil 10 und einen Auszugsteil 11 gegliedert und mit einer über die ganze Länge des Einzugsteils freien Seite und aufklappbaren Walzen 7 (s. Abb. 2) versehen, mittels derer es möglich ist, den Baumstamm in den Einzugsteil 10 der Maschine seitlich unmittelbar vor dem Rotor 3 in eine V-förmig ausgebildete statische Mittenzentrierung 1 innerhalb der Maschine einzuwerfen. Der zu entrindende Baumstamm wird bei ausgeklappten Walzen 7 (s. Abb. 2) seitlich in diesen V-förmigen Querrahmenteil 1 eingeworfen und zentriert sich durch Auspendeln von selbst (statische Zentrierung) In diesem ausbalancierten Zustand wird der Baumstamm von den zusammenklappenden Walzen 7 (s. Abb. 2) aus der statischen Mittenzentrierung 1 in die dynamische Mittenzentrierung der angetriebenen Walzen 7 (s. Abb. 2) komplikationslos übernommen und, auf diese Weise optimal auszentriert, in den Rotor 3 eingeführt.

Die Zweiteilung der Maschine ist notwendig um die bedienerfreundliche freitragende Anbringung des Rotors 3 am Ende des Einzugsteils 10 zu ermöglichen. Beim Zusammenfügen werden die beiden Maschinenteile auf zwei parallel, unten liegende Eisenträger 5 montiert und das Auszugsteil 11 in die erforderliche Position zum Einzugsteil 10 gebracht.

Weiter befindet sich dort ein eigener Raum 4 für eine integrierte geeichte Vermessung (wahlweise einbaubar). Aus dieser erfindungsgemäßen Anordnung resultiert eine merkliche Platzeinsparung u. a. im Hinblick auf die hier nicht mehr benötigten marktüblichen Zentrier- und Einzugsförderer vor der eigentlichen Entrindungsmaschine. Dies trifft zu auf fahrbare und stationäre Anlagen, da der Baumstamm unmittelbar vor dem Rotor 3 seitlich in die Maschine eingeworfen werden kann. Die Übergabe des Baumstammes aus den marktüblichen vorgeschalteten Zentrierförderern in den Einlass der Entrindungsmaschine gestaltet sich oft sehr problematisch sowohl im Hinblick auf seine kontinuierlich optimale Auszentrierung als auch auf mögliche starke Wurzelanläufe. Der Baumstamm wird dann vom Einlass der Entrindungsmaschine nicht sicher aufgenommen.

Durch den erfindungsgemäßen seitlichen Einwurf direkt vor dem Rotor 3 braucht der Wurzelanlauf die Einzugswalzen 7 (s. Abb. 2) nicht mehr zu passieren, sondern befindet sich, durch den V-förmigen Querrahmenteil 1 optimal auszentriert, bereits beim Einlegen direkt vor dem Rotor 3 und hinter den Einzugswalzen 7 (s. Abb. 2) der Entrindungsmaschine. Dadurch ist es möglich, dass die groß dimensionierten Einzugswalzen 7 den kompletten Einzug des Baumstammes in den Rotor 3 übernehmen ohne einen Einzugsförderer, wie bei den marktüblichen Anlagen, vorschalten zu müssen. Die Maschine kann je nach Bedarf in Rechts- oder Linksausführung gebaut werden, je nachdem von welcher Seite die Baumstämme kommen.

Die eingeschweißten Rohrträger 6 sind für die Haltearme 15 (s. Abb. 2) der Walzen 7 (s. Abb. 2) und für die Kettenläufe mit innenliegender kugelgelagerter Welle 12 (s. Abb. 2) zur Kraftübertragung auf die andere Seite der Büchse 6 vorgesehen. Sie sind paarweise senkrecht übereinander angeordnet. Der Abstand dazwischen beträgt ca. 1.40 m. Sie ermöglichen durch die erfindungsgemäße Ausführung (s. Abb. 2) die Kraftübersetzung vom kleinen antreibenden Zahnrad 8 b auf das große anzutreibende Zahnrad 8 a. Die Rahmenwand 2 ist erfindungsgemäß von beiden Seiten frei zugänglich.

Im unteren Drittel des Einzugsteils 10 der Rahmenwand 2 sind im 90°-Winkel zu dieser drei Quertraversen 1 mit eingeschnittenem V in einem Abstand von ca. 1.30 m angebracht. Ihre Längsachse verläuft mittig zum Rotor 3. Sie bewirken die statische Mittenzentrierung des Baumstammes hin zur Rotormitte, gleichzeitig dienen sie als Rahmenträger für die Rahmenwand 2. Die beiden Schenkel des V sind je ca. 60 cm lang und haben eine Steigung von ca. 30°. Je nach Größe der Maschine können diese Maße beliebig vergrößert oder verkleinert werden. Die drei Walzenpaare sorgen für einen sicheren Einzug der Baumstämme. Die vierte Quertraverse 1 am Ende des Einzugsteils ist der Rotor 3 selbst. Im Auszugsteil befinden sich ebenfalls drei Quertraversen 1. Sie stabilisieren die Rahmenwand 2. Außerdem befindet sich in der zweiten dieser Quertraversen ein eigener Raum 4 für eine integrierte geeichte Vermenssungsanlage. Die Quertraverse 1 d ermöglicht in ihrer abgeschrägten Form den seitlichen Abgang des Baumstammes bei Öffnung der Auszugswalzen 7.

Abbildung 2 zeigt einen Walzenarm 15 als Träger der Transportwalze 7. Er wird durch Hydraulikzylinder auf- und zugemacht. Der Walzenarm 15 ist erfindungsgemäß auf der Rahmenbüchse 6, in welcher die innengelagerte Welle 12 zum Antrieb der Walze 7 sitzt, drehbar gelagert. Durch diese Konstruktion ist es möglich, den Achsabstand vom starren Zahnrad 8 b hin zum beweglichen Zahnrad 8 a auf der Transportwalze 7 immer gleich zu halten, egal ob die Walze auf- oder zugemacht wird. Bei der dargestellten Ausführungsform der Maschine werden sechs Walzenpaare verwendet, drei Paar im Einzug und drei Paar im Auszug. Je nach Größe der Maschine kann ihre Anzahl variieren. Die Mindestzahl ist ein Paar im Einzug und ein Paar im Auszug.Das Endkettenrad 8 a wird direkt auf die Antriebswalzen gesetzt, um hohe Drehmomente mit geringstem Aufwand zu erreichen.

Durch die erfindungsgemäße Bauweise ist es möglich, die Kraftübersetzung für dcn Vorschub auf engstem Raum zu bewältigen. Die beiden Kettenräder 8 a und 8 c können, bedingt durch die Bauart, sehr groß dimensioniert werden, so dass mit nur zwei Kettenradübersetzungen die für den Antrieb der Transportwalze 7 vom Antriebsmotor 8 e aus benötigten Drehmomente und Geschwindigkeiten bereitgestellt werden. Die erste Übersetzung erfolgt von Kettenrad 8 d auf 8 c, die zweite von Kettenrad 8 b auf 8 a. Das Kettenrad 8 c ist über die Welle 12 mit dem Kettenrad 8 b verbunden. Das Kettenrad 8 a an der Transportwalze 7 muss um einige Zentimeter kleiner sein als die Mitnehmer auf der Walze 7. Der Haltearm 15 ist als Rahmenteil so gestaltet, dass er gleichzeitig als Kettenschutz für die von Zahnrad 8 b hin zu Zahnrad 8 a laufende Rollenkette dient. Die Rollenkettenstärke ist etwa in 1 Zoll zu wählen. Es können aber auch stärkere Rollenketten verwendet werden.

Abbildung 3 zeigt in Draufsicht die einheitlich in gerader Linie über den Ein- 10 und Auszugsteil 11 verlaufende Rahmenwand 2. Die beiden Maschinenteile sind über zwei unten liegende Eisenträger 5 in einem entsprechenden Abstand miteinander verbunden. Dadurch ist es möglich, den gesamten Kettenumlauf für die unteren und oberen Walzen über die großdimensionierten Kettenräder 8 c mit einer einzigen Rollenkette 9 zu verbinden.Die Rollenkette 9 wird an den Kettenrädern 8 c so angebracht, dass sich jeweils zwangsläufig ein Gegenlauf der unteren Kettenräder 8 c zu den oberen Kettenrädern 8 c ergibt. 8 d ist das Antriebskettenrad auf dem Antriebsmotor 8 e (s. Abb. 2) für die Kettenräder 8 c mittels Rollenkette 9. 8 f ist die Spannrolle für die gesamte Kette. Die Rahmenrückwand 2 ist unten so ausgebildet, dass der Kettenrücklauf im Ölbad erfolgt.

Der Rotor 3 wird mit einer Rollenkette angetrieben (ohne Abbildung). Die Rollenkettenstärke ist etwa in 1 Zoll zuwählen. Das Antriebskettenrad sollte einen möglichst großen Durchmesser aufweisen, um die notwendige Laufruhe zu erhalten. Es ist mit 60 Zähnen bestückt und der Rotor 3 mit 245 Zähnen. Die Rollenkette wird erfindungsgemäß aus folgenden Gründen für die Kraftübertragung vom Antriebsmotor zum Rotor eingesetzt: wesentliche Platzeinsparung und Vereinfachung des Antriebs und der Wartung.

Marktübliche Maschinen werden ausschließlich mit Keil- oder Vielkeilriemen angetrieben.

Abbildung 4 zeigt die Sterndrehwanne 41 in Draufsicht. Frontal ist die sternförmig symmetrische Anordnung der vier Wannen rund um die mittig gelagerte Achse 2 zu erkennen, um welche sie sich kontinuierlich, je nach Vorwahl, in beiden Drehrichtungen drehen. Nach einer Drehung um 90° wird der zuvor aufgenommene Baumstamm abgeworfen und gleichzeitig der nächstfolgende aus der Entrindungsmaschine auf die oben liegende Wanne geschoben. Dadurch wird ein Zurückfahren des Auszugs zur erneuten Aufnahme eines entrindeten Baumstammes unnötig.

Die Wannen werden vom Antriebsmotor 43a (s. Abb. 5) aus mittels einer Rollenkette über ein vom Durchmesser her groß dimensioniertes an der Stirnseite der Sterndrchwanne 41 angebrachtes Kettenzahnrad 43 in ihrer Drehung gestoppt bzw. erneut in ihre Drehbewegung gebracht. Auf diese Weise ergibt sich ein größtmögliches Übersetzungsverhältnis vom Antriebsmotor 43a zur Sterndrehwanne 41, somit kann das Drehmoment möglichst klein gehalten werden. Der Energieverbrauch beim Abwurf des Baumstammes minimiert sich gegenüber der herkömmlichen Bauart um die Hälfte. Die Baumstämme werden schonend und sicher abgeworfen. Selbst bei krummen Stämmen ist das, bedingt durch den Rundlauf der Sterndrehwanne 41, der Fall. Ebenso kann dadurch die Stammfolgegeschwindigkeit erheblich gesteigert werden.

Abbildung 5 zeigt die Seiten- und Längsansicht der Sterndrehwanne 41 über ihre gesamte freitragende Seite und ihre stirn- und endseitige Lagerung 40 mit dem Rahmenaufbau 15, der mittig gelagerten Achse 42, dem Kettenzahnrad 43 und dem Antriebsmotor 43a. Die freitragende Länge der Sterndrehwanne 41 beträgt ca. 16 m, die Breite ca. 1.5 m. Beide Maße können je nach den Einsatzgegebenheiten problemlos nach unten oder oben variiert werden. Die beiden Schenkel des V-Ausschnitts der Wannen in Seitenansicht haben je einen Steigungswinkel von 20 bis 25°. Dieser Steigungswinkel kann in Anpassung an individuelle Einsatzgegebenheiten auch sinnvoll vergrößert oder verkleinert werden. Ebenso kann die Anzahl der Wannen nach oben oder unten variieren.

## Patentansprüche

1. Holzentrindungsanlage, aufweisend einen Einzugsteil (10) mit Einzugswalzen (7) für die dynamische Mittenzentrierung des zu entrindenden Baumstamms in bezug auf die Mittenachse eines sich in Reihe anschließenden Rotors (3) zum Entrinden und einen nachgeordneten Auszugsteil (11) für den entrindeten Baumstamm, **dadurch gekennzeichnet dass** der Einzugsteil (10) aufklappbare und vor dem Rotor (3) angeordnete Einzugswalzen (7) aufweist und bei aufgeklappten Einzugswalzen (7) seitlich direkt vor dem Rotor mit dem Baumstamm beschickbar ist.

2. Holzentrindungsanlage nach Anspruch 1, **dadurch gekennzeichnet, dass** über die Länge des Einzugsteils (10) verteilt V-förmig ausgebildete Querrahmenteile (1) zur statischen Vorzentrierung des eingelegten Baumstammes gegenüber der Mittenachse des Rotors (3) vorgesehen sind.

3. Holzentrindungsanlage nach Anspruch 1, **dadurch gekennzeichnet, dass** das Einzugsteil eine in gerader Linie verlaufende senkrechte Rahmenwand (2) aufweist, die an einer Außenseite angebracht ist, und dass hieran Haltearme (15) verschwenkbar gelagert sind, an deren Enden die rotierenden Einzugswalzen (7) befestigt sind, wobei die Einzugswalzen so angeordnet sind, dass sie in Richtung des Baumstammes verschwenken, diesen untergreifen und übergreifen.

4. Holzentrindungsanlage nach Anspruch 3, **dadurch gekennzeichnet, dass** die Haltearme (15) der Einzugswalzen (7) auf Rahmenbuchsen (6) gelagert sind, in welchen die Welle (12) zum Antrieb der Einzugswalze (7) drehbar gelagert ist, wobei außenseitig Kettenräder (8c) als Antriebs- und Kopplungsräder und innenseitig Zahnräder (8b) befestigt sind, deren Drehbewegung mittels einer Rollenkette auf ein Zahnrad (8a) übertragen wird, das mit der Einzugswalze fest verkoppelt ist, wobei der Antrieb des Vorschubs ausschließlich über Kettenradübersetzungen erfolgt.

5. Holzentrindungsanlage nach Anspruch 3 oder 4, **dadurch gekennzeichnet, dass** die Einzugswalzen (7) über einen gemeinsamen Antrieb miteinander verbunden sind, wobei die Einzugswalzen (7) in einer oberen und einer unteren Ebene angeordnet und die außenseitigen Kettenräder (8c) über eine einzige Rollenkette (9) derart miteinander verbunden sind, dass sich der Gegenlauf der oberen Einzugswalzen (7) mit den unteren Einzugswalzen (7) zwangsläufig ergibt.

6. Holzentrindungsanlage nach Anspruch 4 oder 5, **dadurch gekennzeichnet, dass** der Auszugsteil (11) den gleiche mechanischen Aufbau aufweist.

7. Holzentrindungsanlage nach Anspruch 6, **dadurch gekennzeichnet, dass** die Rahmenwände (2) der Einzugseinrichtung (10) und der Auszugseinrichtung (11) durchgehend angeordnet oder einteilig ausgeführt sind und dass die Einzugs- und Auszugswalzen (7) über einen gemeinsamen Antrieb miteinander verbunden sind.

8. Holzentrindungsanlage nach Anspruch 1, **dadurch gekennzeichnet, dass** der Auszugsteil (11) aus einer in Längsrichtung mittig gelagerte Welle (42) mit sternförmig symmetrisch um diese herum angeordneten V-förmig ausgebildeten Wannen (41) besteht oder eine solche Anordnung dem Auszugsteil mit Walzen als eigenständiges Teil nachgeordnet ist, welche Welle (42) von einem Antriebsmotor über eine mindestens einseitig vorgesehene Kraftübersetzung drehbar ist.

9. Holzentrindungsanlage nach Anspruch 8, **dadurch gekennzeichnet, dass** die Welle (42) mit der Wannenanordnung zum Abkippen eines auflaufenden entrindeten Baumstamms mindestens in eine Drehrichtung von einem motorischen Antrieb drehbar ist.

10. Holzentrindungsanlage nach Anspruch 1, **dadurch gekennzeichnet, dass** im Auszugsteil (11) eine Rundholzvermessungseinrichtung (4) vorgesehen ist.

11. Holzentrindungsanlage nach Anspruch 1, **dadurch gekennzeichnet, dass** die Baumstämme mit den größeren Durchmessern zum Rotor gewandt in das Einzugsteil (10) eingelegt werden.

12. Holzentrindungsanlage nach Anspruch 1, **dadurch gekennzeichnet, dass** die Anlagenteile in freitragender Bauweise an einem Längsrahmen mit Eisenträgern (5) befestigt sind.

13. Holzentrindungsanlage nach Anspruch 1, **dadurch gekennzeichnet, dass** der Rotor (3) über eine Rollenkette mit einem Antrieb gekoppelt ist.

14. Holzentrindungsanlage nach Anspruch 1, **dadurch gekennzeichnet, dass** die Entrindungsanlage eine stationäre oder eine mobile Anlage ist.

## Claims

1. Wood debarking plant comprising a feeding device (10) with feed rollers (7) for dynamic centering of the trunk to be debarked in relation to the central axis of a rotor (3) being connected in series for debarking and a guiding device (11) for the debarked trunk, wherein the feeding device (10) has feed rollers (7) that are capable of being raised and located at the rotor (3) and in case the feed rollers (7) are hinged can be loaded with the trunk at the side directly at the rotor (3).

2. Wood debarking plant according to claim 1, wherein over the length of the feeding device (10) V-shaped cross frame sections (1) for static precentering of the inserted trunk opposite to the central axis of the rotor (3) are distributed.

3. Wood debarking plant according to claim 1, wherein the feeding device has a vertical frame wall running in straight line and attached to an outside, and wherein at said frame wall supporting arms (15) are mounted pivotally, to the extremities of which the rotating feed rollers (7) are attached, said feed rollers being located in such way that they turn towards the trunk and seize it from the bottom or the top.

4. Wood debarking plant according to claim 3, wherein the supporting arms (15) of the feed rollers (7) are located on frame bearings (6) to which the shaft (12) for actuating the feed roller (7) is pivotally attached and at the outer side chain wheels (8c) as driving and coupling wheels and at the inner side gear wheels are secured, the rotation of which is transferred by means of a chain to a gear wheel (8a) that is firmly coupled to the feed roller, the feed roller being actuated via chain wheel transmission solely.

5. Wood debarking plant according to claim 3 or 4, wherein the feed rollers (7) are connected in common via a common drive machine, the feed rollers (7) being located in an upper and a lower plane and the outside chain wheels (8c) being connected in common via a sole roller chain (9) in such way that a counter rotation is actuated.

6. Wood debarking plant according to claim 4 or 5, wherein the exit device (11) has the same mechanical construction.

7. Wood debarking plant according to claim 6, wherein the frame walls (2) of the feeding device (10) and the exit device (11) are constructed passing through and in one piece and that the feeding and exit rollers (7) are connected in common via a common driving system.

8. Wood debarking plant according to claim 1, wherein the exit device (11) consists of a concentric shaft (42) with V-shaped vats starshaped and symmetrically located around said shaft or such an arrangement is connected to said exit device with rollers as an independent part, said shaft (42) being rotating by means of a drive system via a power transmission provided at least at one side.

9. Wood debarking plant according to claim 8, wherein the shaft (42) with the vat arrangement for removing an accumulating debarked trunk is rotating at least in one direction by means of a motor drive.

10. Wood debarking plant according to claim 1, wherein a log measuring device (4) is provided.

11. Wood debarking plant according to claim 1, wherein the trunks with a larger diameter are inserted turned to the rotor in the feeding device (10).

12. Wood debarking plant according to claim 1, wherein the plant parts are attached in cantilever construction to a longitudinal frame by means of iron carriers (5).

13. Wood debarking plant according to claim 1, wherein the rotor (3) is coupled to a drive system via a roller chain.

14. Wood debarking plant according to claim 1, wherein the debarking plant is a stationary or a mobile plant.

## Revendications

1. Machine d'écorçage de bois comportant un dispositif de guidage (10) avec des rouleaux d'alimentation (7) pour le centrage dynamique du tronc d'arbre à écorcer quant à l'axe central d'un rotor (3) monté en série pour l'écorçage et un dispositif de sortie (11) pour le tronc écorcé, **caractérisée par le fait que** le dispositif de guidage (10) comprend des rouleaux d'alimentation (7) que l'on peut relever et que sont situés directement devant le rotor (3) et avec les rouleaux d'alimentation (7) relevés peut être chargé du tronc.

2. Machine d'écorçage de bois selon la revendication 1, **caractérisée par le fait que** des cadres transversales (1) en forme de V se dispersant sur la longueur du dispositif de guidage (10) sont prévus pour le centrage statique du tronc en face de l'axe central.

3. Machine d'écorçage de bois selon la revendication 1, **caractérisée par le fait que** le dispositif de guidage comporte un mur de cadre (2) vertical et en ligne droite lequel est placé à la face extérieure comportant des bras de support (15) pivotant, les rouleaux d'alimentation étant placés de telle manière qu'ils pivotent vers le tronc pour le saisir du haut et du bas.

4. Machine d'écorçage de bois selon la revendication 3, **caractérisée par le fait que** les bras de support (15) des rouleaux d'alimentation (7) sont situés sur des coucinets de cadre (6) dans lesquels l'arbre (12) est situé pivotant pour commander le rouleau d'alimentation (7), au côté extérieur des roues à chaînes (8c) comme roues de commande et d'accouplement et au côté intérieur des roues dentées étant attachées dont la rotation est transférée par une chaîne à rouleaux à une roue dentéé (8a), ladite roue étant fixée au rouleau d'alimentation, l'avancement étant commandé par transmission de la roue dentée.

5. Machine d'écorçage de bols selon la revendication 3 ou 4, **caractérisée par le fait que** les rouleaux d'alimentation (7) sont connectés l'un à l'autre par un organe de commande commun, lesdits rouleaux d'alimentation (7) étant arrangés sur un surface plus haut et un surface plus bas et les roues dentées extérieures (8c) étant connectées par une seule chaîne (9) de telle manière qu'une antirotation des rouleaux d'alimentation (7) de dessus et des rouleaux d'alimentation (7) de dessous s'effectue automatiquement.

6. Machine d'écorçage de bois selon la revendication 4 ou 5, **caractérisée par le fait que** le dispositif de sortie (11) a la même structure mécanique.

7. Machine d'écorçage de bois selon la revendication 6, **caractérisée par le fait que** les mur de cadre (2) du dispositif de guidage (10) et du dispositif de sortie (11) sont d'une seule pièce et les rouleaux d'alimentation et de sortie (7) sont connectés l'un avec l'autre par un organe de commande commun.

8. Machine d'écorçage de bois selon la revendication 1, **caractérisée par le fait que** le dispositif de sortie (11) consiste d'un arbre (42) centrique et en direction verticale avec des bacs (41) en forme de V symétrisés en étoile autour dudit arbre ou un arrangement pareil avec des cylindres comme élément indépendant suit le dispositif, ledit arbre (42) étant pivoté par un moteur de commande par une force motrice prévue d'une seule coté.

9. Machine d'écorçage de bols selon la revendication 8, **caractérisée par le fait que** l'arbre (42) avec l'arrangement des bacs pour enlever un tronc écorcé au moins dans une direction peut être pivoter au moyen d'un entraînement à moteur par une transmission de force motrice.

10. Machine d'écorçage de bois selon la revendication 1, **caractérisée par le fait que** dans le dispositif de sortie (11) un appareil (4) pour mesurer les grumes est prévu.

11. Machine d'écorçage de bois selon la revendication 1, **caractérisée par le fait que** les troncs avec des diamètres plus grands sont mis dans le dispositif de guidage (10) vers le rotor.

12. Machine d'écorçage de bois selon la revendication 1, **caractérisée par le fait que** les éléments de la machine sont attachés à un cadre vertical par des poutres en fer de manière indépendante.

13. Machine d'écorçage de bois selon la revendication 1, **caractérisée par le fait qu'**une chaîne est connectée à un organe de commande.

14. Machine d'écorçage de bois selon la revendication 1, **caractérisée par le fait que** la machine d'écorçage est une machine fixe ou mobile.
